# FASCICULE DE BREVET EUROPEEN

(11) **EP 3 996 064 B1**
(45) Date de publication et mention de la délivrance du brevet: **13.09.2023**
(21) Numéro de dépôt: 21205861.4
(22) Date de dépôt: 02.11.2021
(51) Int. Cl.: G08G 1/01, G08G 1/065

(54) **PROCÉDÉ DE DÉTERMINATION D'UN NOMBRE DE PASSAGES DE VÉHICULES SUR AU MOINS UNE PORTION DE ROUTE D'UN RÉSEAU ROUTIER**
VERFAHREN ZUR BESTIMMUNG EINER ANZAHL VON FAHRZEUGDURCHFAHRTEN AUF MINDESTENS EINEM STRASSENABSCHNITT EINES STRASSENNETZES
METHOD FOR DETERMINING A NUMBER OF PASSAGES OF VEHICLES ON AT LEAST ONE ROAD PORTION OF A ROAD NETWORK

(30) Priorité: 10.11.2020 FR 2011523
(43) Date de publication de la demande: 11.05.2022
(73) Titulaire: IFP Energies nouvelles, 92500 Rueil-Malmaison (FR)
(72) Inventeur: JEAN, Maxime, 92852 Rueil-Malmaison Cedex (FR); BENG, William, 92852 Rueil-Malmaison Cedex (FR); CHASSE, Alexandre, 92852 Rueil-Malmaison Cedex (FR)
(74) Mandataire: IFP Energies nouvelles

(56) Documents cités:
- EP-A1- 1 071 057
- EP-A2- 1 321 915
- US-A1- 2016 379 486

## Description

### Domaine technique

La présente invention concerne le domaine de la détermination d'informations relatives au trafic de véhicules pour un réseau routier. En particulier, l'invention concerne un procédé de détermination d'un nombre de passages de véhicules sur au moins une portion de route d'un réseau routier.

Cette problématique se pose pour tous les modes de déplacements : bicyclette, véhicule automobile, deux-roues motorisé, bateau, trottinette, etc. ainsi que les déplacements piétons. Toutefois, le développement des mobilités douces (bicyclette, trottinette, etc.) fait apparaître un besoin de détermination précis de la fréquentation des routes au sein des réseaux routiers en raison de leur utilisation croissante et du faible nombre d'équipements de mesure dédiés.

Afin de déterminer le nombre de passages de véhicules sur une route, il est possible d'instrumenter la route avec des capteurs fixes, tels que des caméras, des radars ou des boucles inductives. De tels capteurs sont liés à l'infrastructure routière. Les mesures réalisées par ces capteurs ont l'avantage d'être précis. Toutefois, ils présentent l'inconvénient majeur d'être ponctuels spatialement : il n'est pas possible de déterminer le nombre de passages de véhicules sur l'ensemble des routes d'un réseau routier, et ils sont également onéreux : pour avoir un maximum d'informations, il est nécessaire d'avoir un grand nombre de capteurs fixes. Par exemple, à Paris, le nombre de routes est d'environ 40000, ce qui peut donc nécessiter un très grand nombre de capteurs fixes si on souhaite avoir le nombre de passages de véhicules pour toutes les routes.

Pour déterminer le nombre de passages de véhicules sur une route, une autre possibilité concerne l'utilisation de données mesurées par des systèmes de géolocalisation, notamment au moyen d'une application intégrée dans un téléphone intelligent (de l'anglais « smartphone »). Cette méthode permet d'obtenir des mesures du nombre de passages de véhicules pour un grand nombre de routes du réseau routier. Toutefois, tous les utilisateurs de tous les véhicules n'utilisent pas les systèmes de géolocalisation pour tous leurs trajets. Par conséquent, les mesures obtenues par ce biais ne représentent pas l'ensemble des utilisateurs du réseau routier, en termes quantitatifs, mais aussi en termes qualitatifs : par exemple, les utilisateurs d'application de géolocalisation dans un téléphone intelligent ne représentent pas l'ensemble des usagers du réseau routier. Cette détermination du nombre de passages de véhicules sur une route d'un réseau routier par cette méthode est donc biaisée.

Il existe donc un besoin de déterminer précisément et sur un ensemble de routes la fréquentation par des véhicules.

### Technique antérieure

Afin d'obtenir précisément des informations relatives au trafic sur le réseau routier, des méthodes de fusion de données mesurées ont été envisagées, de manière à bénéficier des avantages des deux types de données mesurées : précision et informations réparties spatialement.

Par exemple, le document : « STUDY ON DATA FUSION MODEL WITH MULTI-SOURCE HETEROGENEOUS TRAFFIC DATA, Feng-cui QIU, En-jian YAO, Yang YANG, Xin Ll, Yi ZHANG, ICTIS 2011, ASCE 2011 » concerne la fusion de données provenant de capteur de trafic, de données des véhicules et des données de plaque d'immatriculation pour déterminer une estimation de la vitesse de déplacement au moyen d'une méthode mettant en oeuvre un réseau de neurones. Une telle méthode ne permet pas de déterminer le nombre de passages de véhicules sur une portion d'un réseau routier. De plus, cette méthode est une méthode à une dimension et n'est pas adaptée à un espace bidimensionnel ou à un graphe représentant le réseau routier.

De plus, le document : « Real-time Traffic Monitoring by fusing Floating Car Data with Stationary Detector Data, M. HOUBRAKEN, K. SCHEERLINCK, 2015 Models and Technologies for Intelligent Transportation Systems (MT-ITS), 3-5. June 2015. Budapest, Hungary » concerne la détermination du trafic en temps réel par fusion de données de véhicules avec des données de capteurs fixe. Cette méthode est adaptée au temps réel et ne permet pas de déterminer le nombre de passages de véhicules. De plus, cette méthode est une méthode à une dimension et n'est pas adaptée à un graphe entier représentant le réseau routier.

En outre, le document : « Gaussian Process Decentralized Data Fusion and Active Sensing for Spatiotemporal Traffic Modeling and Prédiction in Mobility-on-Demand Systems, Jie Chen, Kian Hsiang Low, Yujian Yao, and Patrick Jaillet, IEEE TRANSACTIONS ON AUTOMATION SCIENCE AND ENGINEERING, VOL. 12, NO. 3, JULY 2015 » concerne une méthode de détermination de la vitesse mettant en oeuvre des fusions de données entre les véhicules, et ne prend pas en compte des données de capteurs fixes. Cette méthode ne permet donc pas de prendre en compte des mesures ponctuelles précises. De plus, cette méthode ne concerne pas la détermination du nombre de passages de véhicules sur une portion de réseau routier.

Le brevet US5812069 concerne une méthode et un système de prévision des flux de trafic. Cette méthode se base sur une fusion de données d'une flotte de véhicules pour anticiper les congestions. Cette méthode ne permet donc pas de déterminer le nombre de passages de véhicules sur une portion du réseau routier.

Le brevet EP1071057 concerne la prévision de futurs situations de trafic basée sur une analyse des mesures.

Le brevet US2016379486 concerne la gestion de densité de trafic en relation avec des densités de trafic locales.

Le brevet EP1321915 concerne la surveillance de trafic d'une route par des capteurs fixes.

### Résumé de l'invention

L'invention concerne un procédé comme défini dans la revendication 1. Les revendications dépendantes concernent des modes de réalisation spécifiques.

Selon un mode de réalisation, on détermine ledit champ scalaire spatial par détermination d'un facteur de normalisation spatialisé, et on détermine ledit nombre de passages de véhicule sur ladite au moins une portion de route dudit réseau routier au moyen dudit deuxième nombre de passages de véhicules et dudit facteur de normalisation spatialisé.

Avantageusement, on détermine ledit facteur de normalisation spatialisé au moyen des étapes suivantes :
i. On détermine ledit facteur de normalisation spatialisé auxdits points de mesure au moyen desdites mesures au moyen desdits capteurs fixes, et au moyen dudit deuxième nombre de passages de véhicules auxdits points de mesures ; et
ii. On détermine ledit facteur de normalisation spatialisé sur ladite au moins une portion dudit réseau routier par extrapolation dudit facteur de normalisation spatialisé déterminé auxdits points de mesure.

De manière avantageuse, auxdits points de mesure, ledit facteur de normalisation est défini par la formule suivante : ${F}_{norm} = \frac{{N}_{cap} + 1}{{\left({N}_{geo}+1\right)}^{ρ}}$ avec N_{cap} ledit premier nombre de passages de véhicules, N_{geo} ledit deuxième nombre de passages de véhicules, *ρ* une constante. Conformément à une mise en oeuvre, ledit champ scalaire spatial est un champ scalaire stochastique.

Avantageusement, ledit champ scalaire spatial est mis en oeuvre au moyen de processus gaussiens.

De préférence, on modélise ln (*Nₜₒₜ* + 1), par un processus gaussien *u*₂ défini sur un graphe mathématique dudit réseau routier, *Nₜₒₜ* étant ledit nombre de passages de véhicules sur au moins une portion de route dudit réseau routier, *u*₂ étant défini de telle sorte que *u*₂ = *ρu*₁ + *δ* avec *u*₁ et *δ* eux-mêmes deux processus gaussiens définis sur ledit graphe dudit réseau routier et tels que *u*₁ modélise *ln*(*N_{geo}* + 1) avec *N_{geo}* le deuxième nombre de passages de véhicules, *ρ* une constante, et avec et *u*₂ modélise *ln*(*N_{cap}* + 1) auxdits points de mesure, avec *N_{cap}* ledit premier nombre de passages de véhicules mesurés par lesdits capteurs fixes.

Selon un aspect, lesdits processus gaussiens de *u*₁ et *δ* prennent en compte une mesure de proximité entre des portions de route dudit réseau routier permettant de construire les noyaux desdits processus gaussiens.

Selon une option de réalisation, on détermine des hyper-paramètres des noyaux desdits processus gaussiens *u*₁ et *δ* au moyen d'une procédure d'optimisation dudit processus gaussien.

Conformément à un mode de réalisation, on mesure ladite géolocalisation dudit au moins un véhicule au moyen d'un capteur de géolocalisation intégré dans un téléphone intelligent.

Selon une mise en oeuvre, ledit au moins un véhicule est une bicyclette.

De manière avantageuse, lesdits capteurs fixes sont choisis parmi des caméras, des radars, des cellules photoélectriques, des câbles piézoélectriques ou des boucles inductives.

Selon un aspect, le procédé prend en compte également au moins un trajet simulé par un utilisateur.

Selon un mode de réalisation, on mesure en outre l'horodatage desdites mesures desdits capteurs fixes et desdites mesures de géolocalisation dudit au moins un véhicule.

Avantageusement, on détermine le nombre de passages de véhicules pour une période future pour au moins une portion de route dudit réseau routier au moyen desdites mesures des capteurs fixes, desdites mesures de géolocalisation et dudit horodatage.

Conformément à une mise en oeuvre, ladite détermination dudit nombre de passages de véhicules pour une période future prend en compte en outre la météorologie et/ou une modification de l'infrastructure dudit réseau routier.

Selon un aspect, on affiche ledit nombre déterminé de passages de véhicules sur une carte routière, de préférence au moyen d'un téléphone intelligent ou d'un système informatique.

D'autres caractéristiques et avantages du procédé selon l'invention, apparaîtront à la lecture de la description ci-après d'exemples non limitatifs de réalisations, en se référant aux figures annexées et décrites ci-après.

### Liste des figures

La figure 1 illustre les étapes du procédé selon l'invention.
La figure 2 illustre les étapes du procédé selon un premier mode de réalisation de l'invention.
La figure 3 illustre les étapes du procédé selon un deuxième mode de réalisation de l'invention.
La figure 4 illustre un exemple de chemin pour illustrer le procédé selon l'invention.
La figure 5 illustre des mesures réalisées pour l'exemple de la figure 4.
La figure 6 illustre le nombre de passages de véhicules déterminés par le procédé selon un mode de réalisation l'invention pour l'exemple des figures 4 et 5.
La figure 7 illustre une carte de Paris représentant le nombre de passages de bicyclettes sur les routes, au moyen d'un procédé selon l'art antérieur.
La figure 8 illustre une carte de Paris représentant le nombre de passages de bicyclettes sur les routes, au moyen du procédé selon un mode de réalisation de l'invention.

### Description des modes de réalisation

La présente invention concerne la détermination d'un nombre de passages de véhicules sur au moins une portion de route d'un réseau routier, de préférence sur l'ensemble d'un réseau routier. Ainsi, la présente invention vise à dénombrer le nombre de véhicules qui passent par une portion de route. On appelle réseau routier un ensemble de routes et de chemins (notamment pour le mode de réalisation des mobilités douces) dans une zone géographique prédéfinie. Cette zone géographique prédéfinie peut être un quartier d'une ville, une ville, une communauté de communes, un département, etc. On appelle une portion de route, un segment de route, par exemple entre deux intersections consécutives, ou entre deux panneaux de signalisation (deux feux de circulation par exemple).

Le réseau routier peut être représenté par un graphe, appelé graphe routier. Le graphe routier est composé d'un ensemble d'arêtes (appelés aussi arcs) et de noeuds, les noeuds pouvant représenter les intersections, et les arêtes les portions de routes entre les intersections. Le graphe routier peut être obtenu à partir d'un service en ligne (« webservice ») de cartographie, par exemple Here Wego^{™} (Here Apps LLC, Pays-Bas) qui fournit les arêtes du graphe sous forme d'objets géométriques purs. De préférence, le graphe routier est cohérent avec le réseau routier (toutes les connexions physiques entre deux routes, et uniquement celles-ci, sont représentées par les noeuds du graphe), aussi invariant que possible dans le temps. De plus, le graphe routier peut être simplifié, en ne prenant pas en compte les portions de routes telles que les impasses, les chemins dans les parcs ou les autoroutes, en fonction du type du véhicule considéré (par exemple pour le mode de réalisation des mobilités douces, les autoroutes peuvent ne pas être prises en compte).

Le procédé selon l'invention peut être mis en oeuvre pour tout type de véhicules : bicyclette, véhicule automobile, deux-roues motorisé, bateau, aéroglisseur, trottinette, etc. ainsi que les déplacements piétons. Toutefois, le procédé selon l'invention est particulièrement adapté aux bicyclettes. En effet, la problématique du nombre de passages de véhicules est de plus en plus importante avec le développement de la mobilité douce, et les comportements des cyclistes sont moins connus que les comportements des automobilistes. Généralement, les flux automobiles sont déjà finement mesurés dans les grandes villes. Par exemple, plus de 3000 boucles électromagnétiques de comptage sont présentes dans la seule ville de Paris. A l'inverse, l'invention est particulièrement adaptée pour inférer des flux à partir d'un nombre réduit de capteurs fixes. Le procédé selon l'invention est adapté aux flux de bicyclette en ville, mais aussi aux flux de voiture dans des zones peu instrumentées. Par ailleurs, les flux de transports en commun sont généralement déjà connus par les opérateurs de ces transports publics.

Le procédé selon l'invention met en oeuvre des mesures obtenues depuis au moins deux capteurs fixes. Ces capteurs fixes sont disposés sur des points du réseau routier, appelés points de mesure. Ils permettent des mesures ponctuelles du nombre de passages de véhicules. Les positions des points de mesure sont identifiées au sein du réseau routier. Selon un mode de réalisation de l'invention, les capteurs fixes peuvent être des caméras, des radars, des boucles inductives, des cellules photoélectriques sensibles détectant la rupture d'un rayon lumineux, des câbles piézo-électriques mesurant la pression exercée sur la chaussée ou tous capteurs analogues.

Selon l'invention, le procédé met également en oeuvre des mesures lors d'au moins un déplacement d'un véhicule au sein du réseau routier. Ainsi, on connaît les portions de route du réseau routier qui ont été parcourues par au moins un véhicule. De préférence, on peut mettre en oeuvre les mesures d'une pluralité de déplacements d'une pluralité de véhicules, afin de déterminer précisément le nombre de passages de véhicules, et de manière à avoir des informations sur un nombre important de portions de route du réseau routier. Selon un mode de réalisation de l'invention, les mesures lors du déplacement peuvent être des mesures de position, et de manière facultative d'altitude du véhicule. Par exemple, ces mesures peuvent être réalisées par un capteur de géolocalisation, tel qu'un capteur de positionnement par satellite, tel que le système GPS (de l'anglais « Global Positioning System »), le système Galileo, etc. De préférence, le capteur de géolocalisation peut être intégré dans un téléphone intelligent (de l'anglais « smartphone »), afin de faciliter la mesure et de permettre la mesure pour de nombreux déplacements et de nombreux véhicules. Dans le cas des bicyclettes, les mesures de géolocalisation au moyen d'un téléphone intelligent peuvent, par exemple, être mises en oeuvre au moyen de l'application Geovelo ^{™} (Cie des mobilités, France) .

Selon l'invention, le procédé comporte les étapes suivantes :
1) Mesure avec les capteurs fixes
2) Mesure de géolocalisation
3) Détermination d'un nombre de passages de véhicules

Ces étapes peuvent être mises en oeuvre par des moyens informatiques. Selon un exemple de réalisation, l'étape 2) peut être réalisée au moyen d'un téléphone intelligent, et l'étape 3) peut être mise en oeuvre au moyen d'un système informatique comprenant un serveur, celui-ci pouvant être dans un nuage informatique (de l'anglais « cloud »). Les moyens informatiques peuvent également comprendre une mémoire informatique pour le stockage des mesures des capteurs fixes et les mesures de géolocalisation. Le téléphone intelligent est alors en communication avec le serveur. Cette configuration permet de se libérer des contraintes de faible puissance de calcul des téléphones intelligents. Les étapes seront détaillées dans la suite de la description.

De plus, les étapes 1) et 2) peuvent être réalisées dans cet ordre, dans l'ordre inverse, ou simultanément. De préférence, les étapes 1) et 2) peuvent être réalisées simultanément.

La figure 1 illustre, schématiquement et de manière non limitative, les étapes du procédé selon l'invention. Dans un premier temps, on réalise des mesures N_{cap} avec des capteurs fixes CAP, et des mesures de géolocalisation N_{geo} par un capteur de géolocalisation GEO. Ces mesures N_{cap} et N_{geo} servent à déterminer un champ scalaire spatialisé SCA. On combine le champ scalaire spatialisé SCA et les mesures de géolocalisation N_{geo} pour déterminer DET le nombre de passages de véhicules Nₜₒₜ.

Le champ scalaire spatialisé peut être déterminé soit de manière déterministe, soit de manière stochastique.

Selon une première mise en oeuvre de l'invention mettant en oeuvre une détermination déterministe du champ scalaire spatialisé, le procédé peut comporter les étapes suivantes :
1) Mesure avec les capteurs fixes
2) Mesure de géolocalisation
3) Détermination d'un nombre de passages de véhicules
   a) détermination d'un facteur de normalisation spatialisé
   b) détermination d'un nombre de passages de véhicules

La figure 2 illustre, schématiquement et de manière non limitative, les étapes du procédé selon un premier mode de réalisation de l'invention. Dans un premier temps, on réalise des mesures N_{cap} avec des capteurs fixes CAP, et des mesures de géolocalisation N_{geo} par un capteur de géolocalisation GEO. Ces mesures N_{cap} et N_{geo} servent à déterminer un facteur de normalisation spatialisé Fₙₒᵣₘ. On combine le facteur de normalisation spatialisé Fₙₒᵣₘ et les mesures de géolocalisation N_{geo} pour déterminer DET le nombre de passages de véhicules Nₜₒₜ.

Selon une deuxième mise en oeuvre du procédé mettant en oeuvre une détermination stochastique du champ scalaire spatialisé, le procédé peut comporter les étapes suivantes :
1) Mesure avec les capteurs fixes
2) Mesure de géolocalisation
3) Détermination d'un nombre de passages de véhicules
   a') Détermination d'un premier processus gaussien modélisant les flux mesurés par géolocalisation
   b') Détermination d'un second processus gaussien intégrant le premier processus ainsi qu'un facteur de normalisation spatialisé
   c') Détermination d'un nombre de passages de véhicules

La figure 3 illustre, schématiquement et de manière non limitative, les étapes du procédé selon un deuxième mode de réalisation de l'invention. Dans un premier temps, on réalise des mesures N_{cap} avec des capteurs fixes CAP, et des mesures de géolocalisation N_{geo} par un capteur de géolocalisation GEO. Ces dernières mesures sont corrigées et extrapolées par une première modélisation PG1 sous forme de processus gaussien *u*₁. N_{cap} et *u*₁ servent à déterminer PG2 un deuxième processus gaussien, *u*₂ assurant la mise à l'échelle spatialisée de *u*₁ afin qu'il soit en accord avec N_{cap} sur l'ensemble des points de mesures fixes. Une détermination DET de la valeur moyenne *u*₂ et de son intervalle de confiance ., permet d'estimer le nombre de passages de véhicules Nₜₒₜ.

### 1) Mesure avec les capteurs fixes

Lors de cette étape, on mesure un premier nombre de passages de véhicules aux points de mesure au moyen des capteurs fixes. Ce premier nombre de passages de véhicules aux points de mesures est ponctuel (en termes spatial et non en termes temporel) : il concerne uniquement les points de mesures.

Selon un aspect de l'invention, on peut réaliser également lors de cette étape l'horodatage des mesures par capteurs fixes, afin de connaître l'instant de passage du véhicule sur les points de mesure. Cette mesure peut permettre de déterminer le nombre de passages de véhicules pour une période donnée, ou peut être mise en oeuvre dans une détermination prédictive de nombre de passages de véhicules pour une période future.

### 2) Mesure de géolocalisation

Lors de cette étape, on mesure la géolocalisation de l'au moins un véhicule lors de l'au moins un déplacement au sein du réseau routier, puis on en déduit, par comptage, un deuxième nombre de passages de véhicules sur chaque route du réseau routier empruntée par le véhicule pendant le déplacement. En d'autres termes, on identifie chaque portion de route concernée par l'au moins un déplacement, et pour chaque portion de route concernée par l'au moins un déplacement, on compte le nombre de passages de véhicules. Ainsi, le deuxième nombre de passages de véhicules est spatial : il dépend de la portion de route considérée.

Selon un mode de réalisation, les mesures de la géolocalisation peuvent être indiquées dans le graphe routier. Pour cela, on peut mettre en oeuvre une méthode de « map-matching » (pouvant être traduit par correspondance cartographique). Par exemple, on peut mettre en oeuvre la méthode de « map-matching » du service en ligne Here WeGo^{™} (HERE Apps LLC, Pays-Bas).

Conformément à une mise en oeuvre de l'invention, on peut ajouter à ces mesures par géolocalisation, des déplacements simulés. Ainsi, des informations supplémentaires peuvent être utilisées dans le procédé pour une détermination plus précise du nombre de passages de véhicules. Les déplacements simulés peuvent correspondre aux demandes de navigation réalisées sur un système de géolocalisation et pour lequel aucune mesure de géolocalisation n'a été effectuée. En effet, dans certaines situations, l'utilisateur peut interroger un système de géolocalisation pour connaître son chemin avant son départ, et peut ne pas réaliser de mesure de géolocalisation pendant son déplacement alors qu'il aura suivi le chemin déterminé par le système de géolocalisation.

Selon un aspect de l'invention, on peut réaliser également lors de cette étape l'horodatage des mesures de géolocalisation, afin de connaître l'instant de passage du véhicule sur la portion de route. Cette mesure peut permettre de déterminer le nombre de passages de véhicules pour une période donnée, ou peut être mise en oeuvre dans une détermination prédictive du nombre de passages de véhicules pour une période future.

### 3) Détermination d'un nombre de passages de véhicules

Lors de cette étape, on détermine le nombre de passages de véhicules sur l'au moins une portion de route du réseau routier, au moyen de la détermination d'un champ scalaire spatialisé. Le champ scalaire est une distribution d'un scalaire dans l'espace, il est dit spatialisé car il est variable dans l'espace, en d'autres termes, il varie d'une portion de route à une autre au sein du réseau routier (il peut être déterminé sur des portions de route pour lequel aucune mesure par capteur ou par géolocalisation ont été réalisées). La variabilité spatiale du champ scalaire spatialisé permet une précision et une robustesse pour déterminer le nombre de passages de véhicules. Le champ scalaire spatialisé est déterminé notamment à partir du premier nombre de passages de véhicules.

Le nombre de passages de véhicules déterminé est spatial ; en d'autres termes variable dans l'espace, c'est-à-dire variable d'une portion de route à une autre. Le nombre de passages de véhicules déterminé lors de cette étape est différent des premier et deuxième nombres de passages de véhicule déterminés lors des étapes 1) et 2).

De préférence, le champ scalaire spatialisé peut être défini sur le graphe du réseau routier.

Le champ scalaire spatialisé peut être déterminé soit de manière déterministe, soit de manière stochastique.

Pour une première mise en oeuvre, pour lequel le champ scalaire spatialisé est déterminé de manière déterministe (qui correspond au mode de réalisation de la figure 2), on peut mettre en oeuvre les étapes a) et b) décrites ci-dessous.

### a) détermination d'un facteur de normalisation spatialisé

Lors de cette étape, on détermine un facteur de normalisation spatialisé. Le facteur de normalisation est un coefficient multiplicateur, qui, si on le multiplie par le deuxième nombre de passages de véhicules déduit des mesures de géolocalisation, permet de déterminer un nombre de passages de véhicules cohérent et robuste. Il est déterminé en s'appuyant notamment sur les mesures au moyen des capteurs fixes. Le facteur de normalisation est dit spatialisé car il est variable dans l'espace. En d'autres termes, le facteur de normalisation n'est pas constant et sa valeur peut varier d'une portion de route à une autre. La variabilité spatiale du facteur de normalisation permet une précision et une robustesse pour déterminer le nombre de passages de véhicules.

Pour déterminer le facteur de normalisation, on met en oeuvre les étapes suivantes :
- On détermine le facteur de normalisation spatialisé aux points de mesure au moyen du premier nombre de passages de véhicules obtenu à l'étape 1) et au moyen du deuxième nombre de passages de véhicules obtenu à l'étape 2) et considéré aux points de mesure ; et
- On détermine le facteur de normalisation pour au moins une portion de route du réseau routier par une méthode d'extrapolation du facteur de normalisation déterminé au point de mesure.

Selon un mode de réalisation de l'invention, on peut définir le facteur de normalisation spatialisé *Fₙₒᵣₘ* défini de telle sorte que ln(*Nₜₒₜ* + 1) = *ρ ln*(*N_{geo}* + 1) + ln (*Fₙₒᵣₘ*), ou de façon similaire (*Nₜₒₜ* + 1) = (*N_{geo}* + 1)*^{ρ}* × *Fₙₒᵣₘ* avec N_{geo} le deuxième nombre de passages de véhicules, *ρ* une constante, Nₜₒₜ le nombre de passages de véhicules déterminé lors de cette étape. Aux points de mesure, Nₜₒₜ correspond audit premier nombre de passages de véhicules mesurés par lesdits capteurs fixes. On utilise le logarithme du nombre de passages de véhicules, au lieu du nombre de passages de véhicules directement, car le nombre de passages de véhicules peut varier de plusieurs ordres de grandeur. De plus, pour prendre en compte le fait que chaque portion de route n'est pas nécessairement parcourue par au moins un véhicule, et puisque la fonction logarithme est utilisé, on ajoute 1 au nombre de passages pour éviter l'irrégularité de la fonction logarithme en 0, sans dénaturer pour autant la logique de l'algorithme.

Selon un exemple de réalisation, la constante *ρ* peut être choisie égale à 1. Une telle valeur offre une interprétation simple de l'algorithme : le nombre total de passage peut alors être estimé par le produit de (*N_{geo}* + 1) et du facteur de normalisation *Fₙₒᵣₘ* . Dans le cas général, une valeur différente de *ρ* permet d'offrir plus de flexibilité au modèle, en prenant en compte différemment les faibles et les fortes valeurs de (*N_{geo}* + 1). De manière avantageuse, pour les points de mesures, le facteur de normalisation peut être défini par la formule suivante : ${F}_{norm} = \frac{{N}_{tot} + 1}{{\left({N}_{geo}+1\right)}^{ρ}}$*.*

Le facteur de normalisation *Fₙₒᵣₘ* peut alors être obtenu sur l'intégralité du graphe routier par un algorithme d'interpolation. Par exemple, une interpolation polynomiale dans le plan réel ${ℝ}^{2}$, représentant la zone géographique étudiée, peut être choisie. En variante, d'autres algorithmes d'interpolation peuvent être mis en oeuvre.

### b) détermination d'un nombre de passages de véhicules

Lors de cette étape, on détermine le nombre de passages de véhicules au moyen d'un facteur de normalisation et du deuxième nombre de passages de véhicules. Cette étape peut mettre en oeuvre notamment une multiplication entre le deuxième nombre de passages de véhicules et le facteur de normalisation.

Selon un mode de réalisation, le nombre de passages de véhicules *Nₜₒₜ* déterminé lors de cette étape 3 peut s'obtenir par la formule *Nₜₒₜ* = (*N_{geo}* + 1)*^{ρ}* × *Fₙₒᵣₘ* - 1, où *N_{geo}* et *Fₙₒᵣₘ* sont définis sur chaque portion de route concernée par l'au moins un déplacement mesuré par géolocalisation. Ainsi, l'influence de du facteur de normalisation est propagée sur l'ensemble de ces portions de routes du réseau routier.

Pour une deuxième mise en oeuvre, pour lequel le champ scalaire spatialisé est déterminé de manière stochastique (qui correspond au mode de réalisation de la figure 3), on peut mettre en oeuvre les étapes a'), b') et c') décrites ci-dessous.

Pour cette mise en oeuvre, on peut déterminer le champ scalaire spatialisé au moyen de processus gaussiens, notamment des processus gaussiens appliqués au graphe du réseau routier.

### a') Détermination d'un premier processus gaussien modélisant les flux mesurés par géolocalisation

Lors de cette étape, on détermine un premier processus gaussiens *u*₁ modélisant ln(*N_{geo}* + 1) avec N_{geo} le deuxième nombre de passages de véhicules. Cette modélisation permet de limiter le bruit de l'estimation, sur chaque portion de route du réseau, du nombre de déplacements mesurés par géolocalisation et la traversant. En effet, les nombres de passages sur les différentes portions de routes ne sont pas indépendants entre eux. Il est donc possible d'appuyer la détermination du nombre de passages sur une route non seulement par l'observation du nombre de passages sur cette même route, mais aussi par l'observation du nombre de passages sur des routes proches.

On utilise le logarithme du nombre de passages de véhicules, au lieu du nombre de passages de véhicules directement, car le nombre de passages de véhicules peut varier de plusieurs ordres de grandeur. De plus, pour prendre en compte le fait que chaque portion de route n'est pas nécessairement parcourue par au moins un véhicule, et puisque la fonction logarithme est utilisé, on ajoute 1 au nombre de passages pour éviter l'irrégularité de la fonction logarithme en 0, sans dénaturer pour autant la logique de l'algorithme.

Les processus gaussiens définis sur graphe offrent cette possibilité, à condition de leur fournir une mesure de proximité et de leur fournir une procédure de construction de leur noyau à partir de cette mesure de proximité. Il permettent également d'extrapoler ce nombre de passages sur des portions de routes qui ne seraient traversées par aucun déplacement.

Par exemple, la mesure de proximité peut être le nombre de trajets obtenus par les mesures de géolocalisation (étape 2) passant par deux routes, augmenté d'une constante si ces deux routes sont adjacentes dans le graphe. Ainsi, deux routes seront d'autant plus proches que le nombre de cyclistes passant par l'une et par l'autre est élevé. Par exemple, le noyau construit sur cette mesure peut être une version modifiée de l'algorithme de PageRank^{™} (l'algorithme d'analyse des liens concourant au système de classement des pages Web utilisé par le moteur de recherche Google^{™}). Le noyau ainsi construit exploite pleinement l'information contenue dans les mesures complètes de géolocalisation, et pas uniquement dans des nombres de passages par route, pris indépendamment les uns des autres.

Le noyau du processus gaussien intègre cette mesure de proximité, modulée par quelques (généralement moins de trois) paramètres, nommés hyper-paramètres. Le noyau fournit la corrélation attendue entre les réalisations du *u*₁ sur deux portions de route quelconques du réseau. Par exemple, un hyper-paramètre du précédent noyau peut être le nombre minimal de déplacements, mesurés par géolocalisation et passant par deux portions de route quelconques, nécessaires pour anticiper une forte corrélation du nombre de passages sur ces mêmes deux portions de route. Conformément à une mise en oeuvre de l'invention, une procédure d'optimisation adaptée peut permettre d'ajuster les hyper-paramètres du processus gaussien *u*₁. Un effet pépite peut également être pris en compte. Il traduit l'incertitude de la mesure brute, et du degré de flexibilité laissé à l'algorithme pour ne pas strictement interpoler les points de mesure.

Par exemple, cette optimisation peut être une procédure de maximisation de la vraisemblance du processus gaussien *u*₁, sachant les mesures du nombre de déplacements mesurés par géolocalisation traversant chaque portion de route.

### b') Détermination d'un second processus gaussien intégrant le premier processus ainsi qu'un facteur de normalisation spatialisé

Lors de cette étape, on détermine un second processus gaussien *u*₂ modélisant ln (*Nₜₒₜ* + 1), avec Nₜₒₜ le nombre de passages de véhicules déterminés au cours de cette étape 3.

On utilise le logarithme du nombre de passages de véhicules, au lieu du nombre de passages de véhicules directement, car le nombre de passages de véhicules peut varier de plusieurs ordres de grandeur. De plus, pour prendre en compte le fait que chaque portion de route n'est pas nécessairement parcourue par au moins un véhicule, et puisque la fonction logarithme est utilisé, on ajoute 1 au nombre de passages pour éviter l'irrégularité de la fonction logarithme en 0, sans dénaturer pour autant la logique de l'algorithme.

On émet l'hypothèse que *u*₂ = *ρu*₁ + *δ*, où *u*₁ est le processus gaussien défini à l'étape précédente et *δ* est un processus gaussien indépendant de *u*₁. exp (*δ*) est alors l'équivalent, dans un cadre théorique stochastique, du facteur de normalisation déterministe *Fₙₒᵣₘ.*

La procédure de régression multi-fidélité décrite dans le document : « Multi-fidelity optimization via surrogate modelling, Forrester et al., 2007*.* » permet de déterminer δ et u₂. u₂ est intrinsèquement couplé à u₁ d'une part et à δ d'autre part. Ce double couplage impose l'utilisation d'une seule procédure unifié pour déterminer les processus gaussiens u₂ et δ.

De même que pour le processus gaussien *u*₁, une mesure de proximité et une procédure pour construire le noyau de *δ* sont définies. Par exemple, le noyau de *u*₂ peut-être un noyau reposant sur une fonction RBF (fonction à base radiale). Une fonction à base radiale est une fonction réelle quelconque ne dépendant que de la distance à vol d'oiseau r entre chaque paire de routes. On pourra notamment prendre la mesure de proximité exp (-*r*²/*λ*²), où r est la distance à vol d'oiseau séparant deux routes et *λ* un hyper-paramètre du modèle. *λ* peut être interprété comme la distance caractéristique séparant deux portions de route au-delà de laquelle une faible corrélation des facteurs de normalisation est anticipée.

La procédure assure que le processus *u*₂ corresponde à ln (*N_{cap}* + 1), sur chaque portion de route possédant une mesure de comptage (N_{cap} est le premier nombre de passages de véhicules). Cette correspondance est prise au sens que l'espérance du processus sur chaque portion de route possédant une mesure de comptage soit proche de ln (*N_{cap}* + 1) et que sa variance soit faible. Selon un mode de réalisation, une procédure d'optimisation peut permettre de déterminer au mieux les hyper-paramètres de *δ*. Notamment, on s'assure que la longueur de corrélation apparaissant dans le noyau RBF est grande par rapport aux longueurs de corrélation caractéristiques du premier noyau.

### c') Détermination d'un nombre de passages de véhicules

Lors de cette étape, on détermine le nombre de passages de véhicules au moyen du deuxième processus gaussien. La détermination du nombre de passages de véhicules est assurée par l'évaluation de l'espérance $E \left({u}_{2}\right)$ du deuxième processus gaussien déterminé à l'étape précédente sur toutes les portions de route de la zone géographique étudiée et de sa variance $V \left({u}_{2}\right)$. Il est ensuite possible de calculer l'intervalle de confiance à 95% du nombre de passage : $exp \left(E\left({u}_{2}\right)\pm 1.96\sqrt{V \left({u}_{2}\right)}\right) - 1$.

Les figures 4 à 6 illustrent la deuxième mise en oeuvre de l'invention pour un exemple simple. Pour cet exemple, on considère un ensemble de portions de route dans Paris. La figure 4 illustre sur un plan les portions de route considérées. Sur cette figure 4, les points 1 représentent les points de mesures par les capteurs fixes, et la ligne 2 représente les portions de route, numérotés de 0 à 54. La figure 5 représente sur une échelle logarithme les mesures du nombre N de passages de véhicules en fonction de la direction D normalisée, dont le sens est indiqué par une flèche sur la figure 4. Le premier nombre de passages de véhicules est noté *N_{cap}* et correspond aux mesures réalisées par les capteurs fixes. Le deuxième nombre de passages de véhicules est noté *N_{geo}* et correspond aux mesures réalisées par géolocalisation. On remarque qu'aux points de mesure le deuxième nombre de passages de véhicules est inférieur au premier nombre de passages de véhicules : les mesures par géolocalisation ne suffisent donc pas pour déterminer précisément le nombre de passages de véhicules. La figure 6 est similaire à la figure 5. Sur la figure 6, on a tracé en outre la courbe *Nₜₒₜ* qui correspond au nombre de passages de véhicules estimés par le procédé selon l'invention. La zone grisée autour de la courbe *Nₜₒₜ* donne une plage d'incertitudes autour du nombre déterminé correspondant à l'intervalle de confiance précédemment mentionné. On remarque que la courbe *Nₜₒₜ* passe bien par les points *N_{cap}.* De plus, on remarque que la courbe *Nₜₒₜ* a une forme assez similaire avec la courbe *N_{geo}* sans en être une simple translation. Par conséquent, le procédé selon l'invention, permet bien de prendre en compte les nombres de passages de véhicules obtenus par deux types de mesures différentes, de manière à obtenir précisément un nombre précis de passages de véhicules.

Selon un mode de réalisation, le procédé peut mettre en oeuvre une détermination d'un nombre de passages de véhicules a posteriori. En d'autres termes, on détermine le nombre de passages de véhicules qui ont parcouru les portions de route du réseau routier. Selon une option de réalisation, cette détermination peut être réalisée pour un intervalle de temps prédéfini, par exemple pour quelques heures, pour un ou plusieurs jours, une ou plusieurs semaines, un ou plusieurs mois, etc. Pour cette option de réalisation, on peut mettre en oeuvre des mesures d'horodatage.

Alternativement, le procédé peut mettre en oeuvre une détermination prédictive d'un nombre de passages de véhicules pour une période future. Pour ce mode de réalisation, le procédé peut mettre en oeuvre les mesures des capteurs fixes, les mesures de géolocalisation, ainsi que les éventuelles mesures d'horodatage. En effet, les éventuelles mesures d'horodatage permettent de prendre en compte la périodicité des déplacements des utilisateurs du réseau routier, par exemple les horaires de déplacement domicile-travail, le jour de la semaine, les périodes de vacances, les périodes de confinement, les saisons, etc. Ainsi, selon un exemple, la période future peut être quelques heures, quelques jours, quelques semaines, voire quelques mois.

Afin d'améliorer la prédiction pour la période future, le procédé peut également prendre en compte la météorologie. Dans ce cas, le procédé peut comporter une étape d'enregistrement de la météorologie simultanément aux mesures des capteurs fixes, aux mesures de géolocalisation, aux mesures d'horodatage. Ensuite, la détermination prédictive d'un nombre de passages de véhicules peut se faire au moyen de prédictions météorologiques pour la période future. Les prédictions météorologiques peuvent être obtenues au moyen de service en ligne.

De plus, le procédé selon l'invention peut comporter une étape d'affichage du nombre de passages de véhicules. Lors de cette étape, on affiche le nombre de passages de véhicules déterminé sur une carte routière. Cet affichage peut prendre la forme d'une note ou d'un code couleur ou d'une épaisseur de représentation de la route. Cet affichage peut être réalisé à bord du véhicule : sur le tableau de bord, sur un dispositif portatif autonome, tel qu'un appareil de géolocalisation (de type GPS), un téléphone portable (de type téléphone intelligent). Il est également possible d'afficher le nombre de passages de véhicules sur un site internet, que l'utilisateur peut consulter postérieurement à sa conduite. De plus, le nombre de passages de véhicules peut être partagé avec les pouvoirs publics (par exemple gestionnaire de la voirie) et les entreprises de travaux publics. Ainsi, les pouvoirs publics et les entreprises de travaux publics peuvent déterminer les routes ayant un grand nombre de passages de véhicules et adapter les routes aux utilisateurs (par exemple création de pistes cyclables).

La figure 7 représente une carte routière de Paris. Sur cette carte routière, les points de mesure des capteurs fixes 1 sont représentés par des cercles gris. De plus, le deuxième nombre de passages de véhicules, pour cet exemple des bicyclettes, est représenté par l'épaisseur des traits et le niveau de gris correspondant aux routes : les traits épais et noirs traduisent un grand nombre de passages de bicyclettes obtenu par les mesures de géolocalisation, alors que les traits fins et gris clair traduisent un faible nombre de passages de bicyclettes obtenu par les mesures de géolocalisation. Pour cette figure, les deux types de mesures sont indépendantes.

La figure 8 représente une carte routière de Paris, similaire à la figure 7. Toutefois, sur cette figure, l'épaisseur et la couleur du trait des routes correspondent au nombre de passages de bicyclettes obtenu par le procédé selon l'invention, en prenant en compte les mesures des capteurs fixes et les mesures de géolocalisation illustrées sur la figure 7. On précise que l'échelle de l'épaisseur et la couleur du trait entre les figures 5 et 6 sont différentes, mais ces cartes permettent une comparaison relative des routes. On remarque que les cartes des figures 5 et 6 diffèrent, en particulier à l'est de Paris, le nombre de passages de véhicules déterminé par le procédé selon l'invention est plus important que ce qui est mesuré par géolocalisation. Cette carte routière peut être celle affichée par le procédé selon l'invention, notamment sur un site internet ou sur un téléphone intelligent.

## Revendications

1. Procédé de détermination d'un nombre de passages de véhicules (Nₜₒₜ) sur au moins une portion de route d'un réseau routier, au moyen d'au moins deux capteurs fixes (1) de mesure de trafic disposés sur une pluralité de points de mesures agencés au sein dudit réseau routier, et au moyen de mesures lors d'au moins un déplacement d'au moins un véhicule, **caractérisé en ce qu'**on met en oeuvre les étapes suivantes :
a. On mesure un premier nombre de passages de véhicules (N_{cap}) auxdits points de mesure au moyen desdits capteurs fixes (1) ;
b. On mesure la géolocalisation (GEO) dudit au moins un véhicule lors dudit au moins un déplacement au sein dudit réseau routier, et on en déduit un deuxième nombre de passages de véhicules (N_{geo}) sur chaque route dudit réseau routier empruntée par ledit au moins véhicule pendant ledit au moins un déplacement ;
c. On détermine ledit nombre de passages de véhicules (Nₜₒₜ) sur ladite au moins une portion de route dudit réseau routier au moyen dudit deuxième nombre de passages de véhicules (N_{geo}) et d'un champ scalaire spatial (SCA) qui dépend dudit premier nombre de passages de véhicules (N_{cap}).

2. Procédé selon la revendication 1, dans lequel on détermine ledit champ scalaire spatial (SCA) par détermination d'un facteur de normalisation spatialisé (Fₙₒᵣₘ), et on détermine ledit nombre de passages de véhicule sur ladite au moins une portion de route dudit réseau routier au moyen dudit deuxième nombre de passages de véhicules et dudit facteur de normalisation spatialisé (Fₙₒᵣₘ).

3. Procédé selon la revendication 2, dans lequel on détermine ledit facteur de normalisation spatialisé (Fₙₒᵣₘ) au moyen des étapes suivantes :
i. On détermine ledit facteur de normalisation spatialisé (Fₙₒᵣₘ) auxdits points de mesure au moyen desdites mesures au moyen desdits capteurs fixes, et au moyen dudit deuxième nombre de passages de véhicules (N_{geo}) auxdits points de mesures ; et
ii. On détermine ledit facteur de normalisation spatialisé (Fₙₒᵣₘ) sur ladite au moins une portion dudit réseau routier par extrapolation dudit facteur de normalisation spatialisé (Fₙₒᵣₘ) déterminé auxdits points de mesure.

4. Procédé selon la revendication 3, dans lequel auxdits points de mesure, ledit facteur de normalisation spatialisé (Fₙₒᵣₘ) est défini par la formule suivante : ${F}_{norm} = \frac{{N}_{cap} + 1}{{\left({N}_{geo}+1\right)}^{ρ}}$ avec N_{cap} ledit premier nombre de passages de véhicules, N_{geo} ledit deuxième nombre de passages de véhicules, *ρ* une constante.

5. Procédé selon la revendication 1, dans lequel ledit champ scalaire spatial (SCA) est un champ scalaire stochastique.

6. Procédé selon la revendication 5, dans lequel ledit champ scalaire spatial (SCA) est mis en oeuvre au moyen de processus gaussiens.

7. Procédé selon la revendication 6, dans lequel on modélise ln (*Nₜₒₜ* + 1), par un processus gaussien *u*₂ défini sur un graphe mathématique dudit réseau routier, *Nₜₒₜ* étant ledit nombre de passages de véhicules sur au moins une portion de route dudit réseau routier, *u*₂ étant défini de telle sorte que *u*₂ = *ρu*₁ + *δ* avec *u*₁ et *δ* eux-mêmes deux processus gaussiens définis sur ledit graphe dudit réseau routier et tels que *u*₁ modélise *ln*(*N_{geo}* + 1) avec *N_{geo}* le deuxième nombre de passages de véhicules, *ρ* une constante, et avec et *u*₂ modélise *ln*(*N_{cap}* + 1) auxdits points de mesure, avec *N_{cap}* ledit premier nombre de passages de véhicules mesurés par lesdits capteurs fixes.

8. Procédé selon l'une des revendications 7, dans lequel lesdits processus gaussiens de *u*₁ et *δ* prennent en compte une mesure de proximité entre des portions de route dudit réseau routier permettant de construire les noyaux desdits processus gaussiens.

9. Procédé selon l'une des revendications 7 ou 8, dans lequel on détermine des hyper-paramètres des noyaux desdits processus gaussiens *u*₁ et *δ* au moyen d'une procédure d'optimisation dudit processus gaussien.

10. Procédé selon l'une des revendications précédentes, dans lequel on mesure ladite géolocalisation dudit au moins un véhicule au moyen d'un capteur de géolocalisation intégré dans un téléphone intelligent.

11. Procédé selon l'une des revendications précédentes, dans lequel ledit au moins un véhicule est une bicyclette.

12. Procédé selon l'une des revendications précédentes, dans lequel lesdits capteurs fixes (1) sont choisis parmi des caméras, des radars, des cellules photoélectriques, des câbles piézoélectriques ou des boucles inductives.

13. Procédé selon l'une des revendications précédentes, dans lequel ledit procédé prend en compte également au moins un trajet simulé par un utilisateur.

14. Procédé selon l'une des revendications précédentes, dans lequel on mesure en outre l'horodatage desdites mesures desdits capteurs fixes et desdites mesures de géolocalisation dudit au moins un véhicule.

15. Procédé selon la revendication 14, dans lequel on détermine le nombre de passages de véhicules (Nₜₒₜ) pour une période future pour au moins une portion de route dudit réseau routier au moyen desdites mesures des capteurs fixes (1), desdites mesures de géolocalisation et dudit horodatage.

16. Procédé selon la revendication 15, dans lequel ladite détermination dudit nombre de passages de véhicules (Nₜₒₜ) pour une période future prend en compte en outre la météorologie et/ou une modification de l'infrastructure dudit réseau routier.

17. Procédé selon l'une des revendications précédentes, dans lequel on affiche ledit nombre déterminé de passages de véhicules (Nₜₒₜ) sur une carte routière, de préférence au moyen d'un téléphone intelligent ou d'un système informatique.

## Patentansprüche

1. Verfahren zur Bestimmung einer Anzahl von Fahrzeugdurchfahrten (Nₜₒₜ) auf mindestens einem Straßenabschnitt eines Straßennetzes mittels mindestens zweier fester Sensoren (1) zur Verkehrsmessung, die an einer Vielzahl von im Straßennetz eingerichteten Messpunkten angeordnet sind, und mittels Messungen bei mindestens einer Bewegung mindestens eines Fahrzeugs, **dadurch gekennzeichnet, dass** die folgenden Schritte durchgeführt werden:
a. Messen einer ersten Anzahl von Fahrzeugdurchfahrten (N_{cap}) an den Messpunkten mittels der festen Sensoren (1);
b. Messen der Geoposition (GEO) des mindestens einen Fahrzeugs bei der mindestens einen Bewegung im Straßennetz und daraus Ableiten einer zweiten Anzahl von Fahrzeugdurchfahrten (N_{geo}) auf jeder Straße des Straßennetzes, die durch das mindestens eine Fahrzeug während der mindestens einen Bewegung vollzogen werden;
c. Bestimmen der Anzahl von Fahrzeugdurchfahrten (Nₜₒₜ) auf dem mindestens einen Straßenabschnitt des Straßennetzes mittels der zweiten Anzahl von Fahrzeugdurchfahrten (N_{geo}) und eines skalaren Raumfeldes (SCA), das von der ersten Anzahl von Fahrzeugdurchfahrten (N_{cap}) abhängt.

2. Verfahren nach Anspruch 1, wobei das skalare Raumfeld (SCA) durch Bestimmen eines verräumlichten Normalisierungsfaktors (Fₙₒᵣₘ) bestimmt wird und die Anzahl der Fahrzeugdurchfahrten auf dem mindestens einen Straßenabschnitt des Straßennetzes mittels der zweiten Anzahl von Fahrzeugdurchfahrten und des räumlichen Normalisierungsfaktors (Fₙₒᵣₘ) bestimmt wird.

3. Verfahren nach Anspruch 2, wobei der verräumlichte Normalisierungsfaktor (Fₙₒᵣₘ) mittels der folgenden Schritte bestimmt wird:
i. Bestimmen des verräumlichten Normalisierungsfaktors (Fₙₒᵣₘ) an den Messpunkten anhand der Messungen mittels der festen Sensoren und anhand der zweiten Anzahl von Fahzeugdurchfahrten (N_{geo}) an den Messpunkten; und
ii. Bestimmen des verräumlichten Normalisierungsfaktors (Fₙₒᵣₘ) an dem mindestens Abschnitt des Straßennetzes durch Extrapolieren des an den Messpunkten bestimmten verräumlichten Normalisierungsfaktors (Fₙₒᵣₘ).

4. Verfahren nach Anspruch 3, wobei an den Messpunkten der verräumlichte Normalisierungsfaktors (Fₙₒᵣₘ) durch die folgende Formel definiert ist: ${F}_{norm} = \frac{{N}_{cap} + 1}{{\left({N}_{geo}+1\right)}^{ρ}}$,
wobei (N_{cap}) die erste Anzahl von Fahrzeugdurchfahrten, (N_{geo}) die zweite Anzahl von Fahrzeugdurchfahrten und *ρ* eine Konstante ist.

5. Verfahren nach Anspruch 1, wobei das räumliche Skalarfeld (SCA) ein stochastisches Skalarfeld ist.

6. Verfahren nach Anspruch 5, wobei das räumliche Skalarfeld (SCA) mittels Gauß' scher Prozesse erzeugt wird.

7. Verfahren nach Anspruch 6, wobei ln(*Nₜₒₜ* + 1) durch einen Gauß' schen Prozess *u*₂ modelliert wird, der durch einen mathematischen Graphen des Straßennetzes definiert ist, wobei *Ntot* die Anzahl von Fahrzeugdurchfahrten auf mindestens einem Straßenabschnitt des Straßennetzes ist und *u*₂ so definiert ist, dass *u*₂ = *ρu*₁ + *δ* ist und *u*₁ und *δ* selbst zwei Gauß' sche Prozesse sind, die durch den Graphen des Straßennetzes definiert sind, so dass *u*₁ *ln*(*N_{geo}* + 1) modelliert, wobei *N_{geo}* die zweite Anzahl von Fahrzeugdurchfahrten, *ρ* eine Konstante ist und wobei *u*₂ *ln*(*N_{cap}* + 1) an den Messpunkten modelliert, wobei *N_{cap}* die erste durch die festen Sensoren gemessene Anzahl von Fahrzeugdurchfahrten ist.

8. Verfahren nach Anspruch 7, wobei die Gauß'schen Prozesse *u*₁ und *δ* ein Näherungsmaß zwischen den Straßenabschnitten des Straßennetzes berücksichtigt, das es ermöglicht, die Kerne der Gauß'schen Prozesse zu erzeugen.

9. Verfahren nach einem der Ansprüche 7 oder 8, wobei Hyperparameter der Kerne der Gauß'schen Prozesse *u*₁ und *δ* mittels eines Optimierungsverfahrens des Gauß'schen Prozesses bestimmt werden.

10. Verfahren nach einem der vorhergehenden Ansprüche, wobei die Geoposition des mindestens einen Fahrzeugs mittels eines Geopositionssensors gemessen wird, das in einem Smartphone integriert ist.

11. Verfahren nach einem der vorhergehenden Ansprüche, wobei das mindestens eine Fahrzeug ein Fahrrad ist.

12. Verfahren nach einem der vorhergehenden Ansprüche, wobei die festen Sensoren (1) ausgewählt sind aus Kameras, Radaranlagen, fotoelektrischen Zellen, piezoelektrischen Kabeln und Induktionsschleifen.

13. Verfahren nach einem der vorhergehenden Ansprüche, wobei das Verfahren auch mindestens eine Fahrstrecke berücksichtigt, die von einem Benutzer simuliert wird.

14. Verfahren nach einem der vorhergehenden Ansprüche, wobei außerdem der Zeitstempel der Messungen der festen Sensoren und der Geopositionsmessungen des mindestens einen Fahrzeugs gemessen wird.

15. Verfahren nach Anspruch 14, wobei die Anzahl der Fahrzeugdurchfahrten (Nₜₒₜ) für einen zukünftigen Zeitraum für mindestens einen Straßenabschnitt des Straßennetzes mittels der Messungen der festen Sensoren (1), der Geopositionsmessungen und des Zeitstempels bestimmt wird.

16. Verfahren nach Anspruch 15, wobei das Bestimmen der Anzahl von Fahrzeugdurchfahrten (Nₜₒₜ) für einen zukünftigen Zeitraum außerdem den Wetterbericht und/oder eine Änderung der Infrastruktur des Straßennetzes berücksichtigt.

17. Verfahren nach einem der vorhergehenden Ansprüche, wobei die bestimmte Anzahl von Fahrzeugdurchfahrten (Nₜₒₜ) auf einer Straßenkarte angezeigt wird, vorzugsweise mittels eines Smartphones oder eines Datenverarbeitungssystems.

## Claims

1. Method for determining a number of vehicle crossings (Nₜₒₜ) on at least one road portion of a road network, by way of at least two fixed traffic measurement sensors (1) positioned at a plurality of measurement points that are arranged within said road network, and by way of measurements during at least one movement of at least one vehicle, **characterized in that** the following steps are implemented:
a. Measuring a first number of vehicle crossings (N_{cap}) at said measurement points by way of said fixed sensors (1);
b. Measuring the geolocation (GEO) of said at least one vehicle during said at least one movement within said road network, and deducing therefrom a second number of vehicle crossings (N_{geo}) on each road of said road network taken by said at least one vehicle during said at least one movement;
c. Determining said number of vehicle crossings (Nₜₒₜ) on said at least one road portion of said road network by way of said second number of vehicle crossings (N_{geo}) and by way of a spatial scalar field (SCA) that depends on said first number of vehicle crossings (N_{cap}).

2. Method according to Claim 1, wherein said spatial scalar field (SCA) is determined by determining a spatialized normalization factor (Fₙₒᵣₘ), and said number of vehicle crossings on said at least one road portion of said road network is determined by way of said second number of vehicle crossings and by way of said spatialized normalization factor (Fₙₒᵣₘ).

3. Method according to Claim 2, wherein said spatialized normalization factor (Fₙₒᵣₘ) is determined by way of the following steps:
i. Determining said spatialized normalization factor (Fₙₒᵣₘ) at said measurement points by way of said measurements by way of said fixed sensors, and by way of said second number of vehicle crossings (N_{geo}) at said measurement points; and
ii. Determining said spatialized normalization factor (Fₙₒᵣₘ) on said at least one portion of said road network by extrapolating said spatialized normalization factor (Fₙₒᵣₘ) determined at said measurement points.

4. Method according to Claim 3, wherein, at said measurement points, said spatialized normalization factor (Fₙₒᵣₘ) is defined using the following formula: ${F}_{norm} = \frac{{N}_{cap} + 1}{{\left({N}_{geo}+1\right)}^{ρ}}$ where N_{cap} is said first number of vehicle crossings, N_{geo} is said second number of vehicle crossings, and *ρ* is a constant.

5. Method according to Claim 1, wherein said spatial scalar field (SCA) is a stochastic scalar field.

6. Method according to Claim 5, wherein said spatial scalar field (SCA) is implemented by way of Gaussian processes.

7. Method according to Claim 6, wherein In (*Nₜₒₜ* + 1) is modelled by a Gaussian process *u*₂ defined on a mathematical graph of said road network, *Nₜₒₜ* being said number of vehicle crossings on at least one road portion of said road network, *u*₂ being defined such that *u*₂ = *ρu*₁ + *δ* where *u*₁ and *δ* themselves are two Gaussian processes defined on said graph of said road network and such that *u*₁ models *ln*(*N_{geo}* + 1) where *N_{geo}* is the second number of vehicle crossings, *ρ* is a constant, and where *u*₂ models *ln*(*N_{cap}* + 1) at said measurement points, where *N_{cap}* is said first number of vehicle crossings measured by said fixed sensors.

8. Method according to Claim 7, wherein said Gaussian processes of *u*₁ and *δ* take into account a measurement of proximity between road portions of said road network in order to construct the kernels of said Gaussian processes.

9. Method according to either of Claims 7 and 8, wherein hyper-parameters of the kernels of said Gaussian processes *u*₁ and *δ* are determined by way of a procedure for optimizing said Gaussian process.

10. Method according to one of the preceding claims, wherein said geolocation of said at least one vehicle is measured by way of a geolocation sensor integrated into a smartphone.

11. Method according to one of the preceding claims, wherein said at least one vehicle is a bicycle.

12. Method according to one of the preceding claims, wherein said fixed sensors (1) are chosen from among cameras, radars, photoelectric cells, piezoelectric cables or inductive loops.

13. Method according to one of the preceding claims, wherein said method also takes into account at least one journey simulated by a user.

14. Method according to one of the preceding claims, wherein the timestamp of said measurements from said fixed sensors and of said geolocation measurements from said at least one vehicle is also measured.

15. Method according to Claim 14, wherein the number of vehicle crossings (Nₜₒₜ) for a future period is determined for at least one road portion of said road network by way of said measurements from the fixed sensors (1), said geolocation measurements and said timestamp.

16. Method according to Claim 15, wherein said determination of said number of vehicle crossings (Nₜₒₜ) for a future period furthermore takes into account the weather and/or a change to the infrastructure of said road network.

17. Method according to one of the preceding claims, wherein said determined number of vehicle crossings (Nₜₒₜ) is displayed on a road map, preferably by way of a smartphone or by way of a computer system.
